# DEMANDE DE BREVET EUROPEEN

(11) **EP 1 958 790 A1**
(43) Date de publication de la demande: **20.08.2008**
(21) Numéro de dépôt: 07290218.2
(22) Date de dépôt: 19.02.2007
(51) Int. Cl.: B42D 15/10

(54) **Document d'identification imprimé et procédé d'impression d'un tel document**

(71) Demandeur: Axalto S.A., 92190 Meudon (FR)
(72) Inventeur: Chabut, Françoise, 92190 Meudon (FR); Vere, Denis, 92190 Meudon (FR); Martinat, Christophe, 92190 Meudon (FR)
(74) Mandataire: Fragnaud, Aude

(57) **Abrégé**

L'invention concerne la personnalisation graphique de documents d'identification. Le document d'identification comprend un corps dont au moins une des surfaces principales forme une surface d'impression, sur laquelle sont imprimées une trame de fond (14A, 14B) et/ou des informations personnalisées (24A, 24B), ladite surface d'impression étant recouverte d'un film de protection renforcée (31A, 31B). Le document d'identification comprend en outre un overlay de protection (25A, 25B) reporté sur la surface d'impression au moyen d'un ruban d'encrage, ledit overlay de protection étant apte à permettre la fixation dudit film de protection renforcée (31A, 31B) sur l'encre reportée sur ladite surface d'impression.

## Description

La présente invention concerne la personnalisation graphique de documents d'identification.

L'invention se situe dans le domaine de l'impression de documents d'identification. Elle vise notamment à accroitre la sécurité des informations d'identification imprimées à la surface de tels documents.

Plus particulièrement, l'invention trouve une application dans les documents d'identification qui sont associés à des applications de sécurité, tels que par exemple des cartes d'identité, des badges d'accès sécurisé, des permis de conduire, des cartes de santé, des cartes de crédit, des passeports etc... Ces documents comprennent ou non des modules électroniques avec et/ou sans contact, selon l'usage pour lequel ils sont destinés. Les informations personnalisées sont les données personnelles du titulaire de la carte, comme par exemple sa photo, son nom, sa date de naissance, son numéro de sécurité sociale, une information biométrique telle que son empreinte digitale par exemple, une date de validité, un numéro d'identification qui lui a été alloué, etc....

Les informations personnalisées sont généralement imprimées au-dessus d'une trame de fond soit par le fabriquant, ou par son client ou par un tiers. La personnalisation graphique est aussi appelée « post-personnalisation » car l'étape d'impression des informations personnelles de chaque titulaire de carte ou document d'identification, est la dernière étape du procédé de fabrication d'une telle carte. La post-personnalisation graphique est en général réalisée par transfert thermique direct ou par sublimation thermique plus connue sous l'acronyme D2T2 (pour « Dye Diffusion Thermal Tranfer » en anglais). Ces deux techniques d'impression utilisent des rubans d'encrage, divisés en panneaux, sensibles à la chaleur. Au moment de l'impression, les panneaux passent intégralement sur le document à imprimer, un panneau d'encrage n'est donc utilisable qu'une seule fois. Pour l'impression couleur, on utilise en général des rubans quadri-chromiques.

Ainsi, on peut par exemple utiliser des rubans bien connus de type YMCK K, où YMCK désignent respectivement les panneaux de couleur jaune, magenta, cyan et noire sur une première face du document à imprimer et le dernier K désigne le panneau de couleur noire sur une deuxième face du document à imprimer. Lorsque le document en question est une carte, il est en effet avantageux d'utiliser un ruban permettant une impression recto-verso. Bien sûr, il existe des rubans permettant de faire uniquement de l'impression sur une seule surface.

Il existe également des rubans de type YMCKT KT, encore dénommé YMCKO KO, où « T », ou « O », désigne un « Topcoat » qui est overlay de protection d'environ 2 µm d'épaisseur. Cet overlay de protection est appliqué au moment de l'impression sur la carte, par transfert thermique.

Dans le domaine des cartes plastiques multicouches, les rubans de type YMCKT KT, ou YMCKO KO, comprenant un overlay de protection, sont utilisés pour imprimer des cartes destinées à des applications de faible durée de vie, typiquement un à deux ans. L'overlay se détériore en effet avec le temps, du fait des agressions environnementales extérieures, de types mécaniques ou physico-chimiques.

D'autre part, la post-personnalisation des cartes réalisées pour des applications de plus longue durée de vie, comme par exemple les cartes d'identité, les cartes de santé, les permis de conduire, nécessite l'utilisation de rubans de type YMCK K et l'application, sur toute la surface imprimée, d'un patch de plastification. Ce patch de plastification, encore dénommé film de protection renforcée, présente une épaisseur comprise entre 10 et 25 µm. Il est en général en PET (Polyéthylène téréphtalate) préencollé. Il est suffisamment robuste pour résister aux agressions extérieures pendant un certain nombre d'années.

Un corps de carte traditionnel, imprimé recto-verso est schématisé en coupe sur la figure 1. Un tel corps de carte comprend en général un coeur 10 en plastique pouvant être constitué de plusieurs couches laminées entre-elles. Le plastique utilisé pour réaliser ce coeur est par exemple du polychlorure de vinyle (PVC) ou du polyéthylène téréphtalate (PET) ou du polycarbonate (PC). Le coeur peut aussi être constitué de plusieurs plastiques différents, tel que par exemple du PET/PVC etc.... Si la carte est destinée à être utilisée pour des applications au moins sans contact, le coeur peut comprendre tout composant électronique tel qu'au moins une puce à circuits intégrés, et/ou un module sans contact et/ou une antenne ou d'autres composants. Au moins l'une des surfaces principales 11, 12 du coeur 10 est ensuite imprimée pour y appliquer une trame de fond 14A, 14B, plus connue sous le nom anglo-saxon « artwork ». Cette trame de fond est en général réalisée en utilisant un procédé d'impression offset ou par sérigraphie. Le coeur 10 ainsi imprimé est ensuite recouvert sur ses deux surfaces principales par des couches plastiques de protection 21, 22, plus connues sous la terminologie anglo-saxonne « overlay ». Ces overlays sont généralement réalisés en PVC ou du PET ou en PC. Les overlays 21, 22 sont laminés sur le corps de carte imprimée. Les informations personnalisées 24A, 24B sont ensuite imprimées sur la surface d'au moins un overlay 21, 22, au-dessus de la trame de fond 14A, 14B préalablement imprimée. La post-personnalisation est réalisée par un procédé de transfert thermique en utilisant un ruban de type YMCK K. Un film de protection renforcée 31A, 31B, préencollé, est ensuite déposé sur la post-personnalisation. Ce film de protection renforcée est en général réalisé en polyéthylène téréphtalate et présente une épaisseur de l'ordre de 10 à 25 µm.

Cependant, l'épaisseur de l'overlay 21, 22 crée un espace en général de l'ordre de 50 à 100µm entre la trame de fond 14A, 14B et les informations personnalisées 24A, 24B. En conséquence, un fraudeur peut facilement enlever la post-personnalisation sans endommager la trame de fond de la carte car il y a une grande tolérance, comprise en général entre 50 et 100µm, pour atteindre cette trame de fond. L'enlèvement de la post-personnalisation peut être réalisé par sablage ou en utilisant un solvant tel qu'un alcool par exemple.

Ainsi, lorsque la post-personnalisation est enlevée, le contrefacteur peut réutiliser le corps de carte et le réimprimer avec d'autres informations personnalisées. Il peut aussi scanner la trame de fond de la carte et reproduire des cartes complètement contrefaites.

Pour pallier ce problème de fraude, une solution, telle qu'illustrée sur la figure 2, consiste à imprimer la trame de fond et les informations personnalisées sur une surface commune d'au moins un des overlays 21, 22, puis à les recouvrir par un film de protection renforcée 31A, 31B. Ainsi, la post-personnalisation graphique adhère sur l'encre de la trame de fond, il n'y a plus de couche d'overlay entre la trame de fond et les informations personnalisées, de sorte qu'un fraudeur ne peut plus enlever les informations personnalisées sans endommager la trame de fond.

Malheureusement, cette augmentation de la sécurité de la post-personnalisation engendre un autre problème lié à la durée de vie de telles cartes. En effet, le film de protection renforcée n'est plus en contact avec le plastique de l'overlay 21, 22 ou directement avec la surface 11, 12 du corps de carte, mais seulement avec l'encre de la trame de fond et de la post-personnalisation. L'adhésion de ce film est donc considérablement réduite, voir même inexistante. Ce problème n'est pas compatible avec les applications de sécurité de ces cartes qui doivent présenter de longues durées de vie.

Aussi, le problème technique objet de la présente invention consiste à proposer un document d'identification comprenant un corps dont au moins une des surfaces principales forme une surface d'impression, sur laquelle sont imprimées une trame de fond et/ou des informations personnalisées, ladite surface d'impression étant recouverte d'un film de protection renforcée, qui permettrait de faire adhérer efficacement le film de protection renforcée sur l'encre imprimée sur la surface d'impression, de manière à obtenir un document d'identification à longue durée de vie et dont l'impression est sécurisée contre la fraude.

La solution au problème technique posé est obtenue, selon la présente invention par le fait que le document d'identification comprend en outre un overlay de protection reporté sur la surface d'impression au moyen d'un ruban d'encrage, ledit overlay de protection étant apte à permettre la fixation du film de protection renforcée sur l'encre de la surface d'impression.

Ainsi, il a été découvert, de manière complètement surprenante, que l'overlay de protection des rubans d'encrage utilisés généralement pour imprimer des cartes à faible durée de vie, peut en outre jouer le rôle d'adhésif pour faire adhérer le film de protection renforcée sur l'encre appliquée sur la surface d'impression. Dès lors, les overlays des rubans d'encrage jusqu'alors utilisés pour imprimer des supports à faible durée de vie, peuvent maintenant être utilisés pour des impressions sécurisées sur des supports à longue durée de vie.

L'invention se rapporte également à un procédé d'impression d'un document d'identification comprenant un corps dont au moins une des surfaces principales forme une surface d'impression, sur laquelle sont imprimées une trame de fond et/ou des informations personnalisées. Le procédé est remarquable par le fait qu'au moins une étape d'impression est réalisée par transfert thermique au moyen d'un ruban d'encrage comprenant un overlay de protection, et par le fait qu'il consiste en outre à rapporter un film de protection renforcée sur ladite surface d'impression de sorte que l'overlay de protection du ruban d'encrage permette la fixation dudit film de protection renforcée sur l'encre reportée sur la surface d'impression.

Un autre objet de l'invention réside dans l'utilisation de l'overlay de protection d'un ruban d'encrage par transfert thermique, pour la réalisation d'un moyen adhésif entre l'encre, du ruban d'encrage, reportée sur une surface d'impression et un film de protection renforcée appliqué sur ladite surface d'impression.

Ainsi, alors que l'application première de l'overlay de protection des rubans d'encrage est la protection de l'encre contre les agressions extérieures, une deuxième application vient d'être découverte, de manière complètement surprenante. Selon cette deuxième application, l'overlay de protection est utilisé comme moyen adhésif pour permettre la fixation d'un film de protection renforcée sur l'encre appliquée sur une surface imprimée.

D'autres particularités et avantages de l'invention apparaîtront à la lecture de la description suivante faite à titre d'exemple illustratif et non limitatif, en référence aux figures annexées qui représentent:
- la figure 1, déjà décrite, un schéma en coupe des couches de constitution d'une carte imprimée recto-verso selon l'art antérieur,
- la figure 2, déjà décrite, un schéma en coupe des couches de constitution d'une autre carte imprimée recto-verso selon un autre mode de réalisation de l'art antérieur,
- la figure 3, un schéma en coupe d'une carte imprimée recto-verso selon la présente invention.

La figure 3 schématise une carte, de type carte d'identité, avec ou sans module électronique, imprimée recto-verso. Cette carte comprend un corps 10, obtenu par différents procédés connus tel que le moulage ou le laminage de plusieurs couches, et deux overlays 21, 22 de protection laminés sur les surfaces principales 11, 12 du corps 10. Le corps peut être réalisé dans différents matériaux de type PVC, PET PC, ABS etc... Les overlays sont en général transparents et réalisés en PVC, PET ou PC. Ils présentent une épaisseur de l'ordre de 50 à 100µm. Leur rôle est d'offrir une protection des surfaces du corps de carte contre les agressions extérieures environnementales.

Une trame de fond 14A, 14B est ensuite imprimée sur la surface d'au moins un des overlays 21, 22. Cette trame de fond est imprimée à l'aide d'un procédé classique d'impression de type offset ou sérigraphie par exemple.

La post-personnalisation, consistant à imprimer des informations personnalisées 24A, 24B, est ensuite réalisée directement sur la trame de fond, ou directement sur la surface d'un overlay lorsque la trame de fond n'est imprimée que sur une face et que la post-personnalisation est réalisée sur les deux faces. La post-personnalisation est réalisée par transfert thermique direct ou par sublimation, au moyen d'un ruban d'encrage. Pour une impression recto-verso, on utilise par exemple un ruban d'encrage multi-couleur multi-panneaux. Ainsi, on peut utiliser un ruban YMCKT KT, encore dénommé YMCKO KO, pour imprimer une première face en quadrichromie en reportant une photo en couleur par exemple et des informations sur l'identité du titulaire en noir, et pour imprimer une deuxième face en monochrome en reportant un numéro de série ou un code barre, par exemple, en noir.

Quoiqu'il en soit, le ruban doit comprendre un overlay de protection 25A, 25B, encore dénommé « Topcoat » et désigné par la lettre T ou O. Cet overlay de protection constitue une couche de finition transparente destinée, dans son utilisation habituelle, à protéger l'encre contre les agressions mécaniques telles que les rayures par exemple. Cet overlay présente une épaisseur de l'ordre d'environ 2 µm.

La présence de cet overlay 25A, 25B est en effet indispensable pour l'adhésion ultérieure d'un film de protection renforcée 31A, 31B sur l'encre de la surface imprimée. De manière surprenante, il a en effet été constaté que l'overlay de protection peut en outre être utilisé en tant que moyen adhésif pour fixer le film de protection renforcée sur l'encre. Le film de protection renforcée 31A, 31B présente une épaisseur comprise entre 10 et 25 µm et permet une protection accrue de la surface imprimée contre les agressions extérieures environnementales de sorte qu'il permet la réalisation de cartes à longue durée de vie. Il est en général reporté par une étape de laminage à basse température.

Ainsi, on s'est aperçu que, de manière tout à fait inattendue, les rubans d'encrage classiquement utilisés pour imprimer des produits à faible durée de vie, pouvaient être utilisés pour imprimer des produits à longue durée de vie grâce à l'utilisation de l'overlay de protection en tant que moyen adhésif pour fixer un film de protection renforcée sur l'encre.

L'overlay de protection du ruban d'encrage présente donc l'avantage d'accroître l'adhésion du film de protection renforcée sur l'encre et d'augmenter simultanément la sécurité de l'impression.

Sans sortir du cadre de l'invention, le film de protection renforcée peut présenter différentes épaisseurs sur chaque face. Il peut être complètement transparent, ou bien comprendre des éléments sécuritaires de type hologrammes, ou guilloches etc...

L'invention s'applique à tout document de type carte, badge, passeport ou visa par exemple, quel que soit le procédé de fabrication. Ainsi, l'invention s'applique aussi bien à des cartes laminées que moulées, réalisées en feuille ou bien carte par carte.

La réalisation de la post-personnalisation et le dépôt du film de protection renforcée peuvent se faire simultanément, avec la même imprimante, ou bien en deux étapes successives.

Le film de protection renforcée peut en outre comprendre une ouverture, lorsque la carte renferme un module à contacts affleurant, de sorte que l'ouverture entoure le pourtour du bornier de connexion du module.

D'autre part, la trame de fond peut en outre être revêtue d'un vernis de protection compatible avec l'étape de post-personnalisation. Un tel vernis permet de former une barrière évitant tout transfert de l'encre de la trame de fond sur le ruban d'encrage lors de l'impression par transfert thermique. Le vernis est fin et choisit de sorte qu'il permette une bonne adhésion ultérieure de l'encre de post-personnalisation. Ce peut par exemple être un vernis choisit parmi des vernis thermoactivables et dont la nature chimique permet l'adhérence des différentes interfaces en polyuréthane, en polyamide, ou en polyester etc....

Enfin, il n'est pas nécessaire que l'overlay de protection du ruban d'encrage soit reporté sur toute la surface d'impression de la carte. En effet, il suffit que l'overlay de protection soit reporté en quelques zones astucieusement choisies pour permettre une adhésion correcte du film de protection renforcée sur l'encre. Ainsi, par exemple, il est possible de reporter l'overlay de protection du ruban d'encrage sur toutes les zones de la surface d'impression à l'exception de celles recouvertes par les informations personnalisées. Un avantage à cela revient à diminuer le coût de production, car les panneaux de couleur sont divisés en deux. Le ruban est en effet fourni avec des panneaux de couleur jaune, magenta et cyan deux fois moins longs que la taille standard, la taille des panneaux de couleur noire demeurant inchangée. Dans ce mode de réalisation, la taille du panneau de l'overlay de protection est également deux fois moins longue que la taille standard. Dans ce cas, l'imprimante est réglée de façon à n'imprimer qu'un demi-panneau.

Dans le cas où aucune post-personnalisation n'est faite sur une des faces, un film de protection renforcée peut tout de même être fixé sur la trame de fond. Dans ce cas, seul l'overlay de protection du ruban d'encrage est reporté sur la surface imprimée avant de la recouvrir par le film de protection renforcée.

Les modes de réalisation qui viennent d'être décrits se rapportent à des cartes dont les surfaces d'impression sont constituées par les overlays de protection 21, 22 laminés sur les surfaces principales 11, 12 du corps de carte. Cependant, l'invention s'applique aussi à des cartes ne comprenant pas de tels overlays de protection et dont les surfaces d'impression sont directement constituées par les surfaces principales 11, 12 des corps de carte.

## Revendications

1. Document d'identification comprenant un corps dont au moins une des surfaces principales forme une surface d'impression, sur laquelle sont imprimées une trame de fond (14A, 14B) et/ou des informations personnalisées (24A, 24B), ladite surface d'impression étant recouverte d'un film de protection renforcée (31A, 31B), **caractérisé en ce qu'**il comprend en outre un overlay de protection (25A, 25B) reporté sur la surface d'impression au moyen d'un ruban d'encrage, ledit overlay de protection (25A, 25B) étant apte à permettre la fixation dudit film de protection renforcée (31A, 31B) sur l'encre reportée sur ladite surface d'impression.

2. Document d'identification selon la revendication 1, **caractérisé en ce que** l'overlay de protection recouvre (25A, 25B) au moins en partie la surface d'impression.

3. Document d'identification selon l'une des revendications 1 à 2, **caractérisé en ce qu'**il comprend en outre un vernis de protection entre la trame de fond (14A, 14B) et les informations personnalisées (24A, 24B).

4. Procédé d'impression d'un document d'identification comprenant un corps dont au moins une des surfaces principales forme une surface d'impression, sur laquelle sont imprimées une trame de fond (14A, 14B) et/ou des informations personnalisées (24A, 24B), **caractérisé en ce qu'**au moins une étape d'impression est réalisée par transfert thermique au moyen d'un ruban d'encrage comprenant un overlay de protection (25A, 25B), et **en ce qu'**il consiste en outre à rapporter un film de protection renforcée (31A, 31B) sur ladite surface d'impression, de sorte que l'overlay de protection (25A, 25B) du ruban d'encrage permette la fixation dudit film de protection renforcée (31A, 31B) sur l'encre reportée sur ladite surface d'impression.

5. Utilisation de l'overlay de protection (25A, 25B) d'un ruban d'encrage par transfert thermique, pour la réalisation d'un moyen adhésif entre l'encre du ruban d'encrage reportée sur une surface d'impression et un film de protection renforcée (31A, 31B) recouvrant ladite surface d'impression.
